# EUROPÄISCHE PATENTSCHRIFT

(11) **EP 0 210 635 B1**
(45) Veröffentlichungstag und Bekanntmachung des Hinweises auf die Patenterteilung: **28.11.1990**
(21) Anmeldenummer: 86110409.9
(22) Anmeldetag: 28.07.1986
(51) Int. Cl.: B41F 13/08

(54) **Druckwerkzylinder mit einer Vorrichtung zur Reduzierung der durch die Kanalüberrollung angeregten Dreh- und Biegeschwingungen**
Printing cylinder with a device for reducing torsional and axial vibrations caused by the cylinder canal
Cylindre d'impression avec un dispositif pour réduire les vibrations de torsion et de flexion causées par le canal du cylindre

(30) Priorität: 02.08.1985 DE 3527711
(43) Veröffentlichungstag der Anmeldung: 04.02.1987
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- EP-A- 0 103 102
- GB-A- 494 762
- US-A- 4 125 073

## Beschreibung

Druckwerkzylinder mit einer Vorrichtung zur Reduzierung der durch die Kanalüberrollung angeregten Dreh- und Biegeschwingungen.

Die Erfindung betrifft einen Druckwerkzylinder mit einer Vorrichtung zur Reduzierung der durch die Kanalüberrollung angeregten Dreh- und Biegeschwingungen mit mindestens einem im Druckwerkzylinder angeordneten Dämpfungselement, das durch einen an der Innenseite des Mantels des Druckwerkzylinders befestigten Steg durch Stöße beim Überrollen der Zylinderkanäle angeregt wird.

Aus der DE-A-32 30 120 ist ein Druckwerkzylinder bekannt, in dem zur Reduzierung der Biegeschwingungen bei der Kanalüberrollung an der Innenseite des Mantels des Druckwerkzylinders Stege befestigt sind, die den Druckwerkzylinder etwa diametrisch durchsetzen. Über diese Stege werden die bei der Überrollung der Zylinderkanäle auftretenden Schwingungen einem parallel zum Zylinderkanal liegenden Absorberstab zugeführt, der mit einer Dämpfungsmasse umgeben ist. Zur Unterdrückung von Drehschwingungen sind an den Enden des Absorberstabes propellerartig Flügel befestigt. Bei diesem bekannten Druckwerkzylinder werden Schwingungen absorbiert.

Aus der US-Patentschrift 41 25 073 ist es bekannt, die nach Überrollen der Zylindergruben zweier benachbarter Druckwerkzylinder auftretenden Stöße zu dämpfen, so daß die durch diese hervorgerufenen Biegeschwingungen der Druckwerkzylinderin ihrer Amplitude verringert werden und somit schneller abklingen. Bei dieser bekannten Dämpfungseinrichtung wird eine in dem Zylinder exzentrisch in einem Schlitz gelagerte Kugel, die infolge ihrer Zentrifugalkraft beim Überrollen der Zylinderkanäle über einen Käfig an dem Mantel des Zylinders anliegt, durch den bei Auftreffen der Zylinder nach Überrollen der Kanäle auftretenden Stoß in Richtung Achsmittellinie beschleunigt. Im weiteren Verlauf der Zylinderrotation bringt die Zentrifugalkraft die Kugel wieder in Anlage mit dem Zylindermantel und zwar bevor der nächste Überrollvorgang stattfindet. Bei dieser bekannten Einrichtung ist es von Nachteil, daß durch die Bewegung der Kugel eine erhebliche Unruhe in dem Zylinder auftritt.

Aus der GB-A-494 762 sind auch bereits Dämpfungssysteme bekannt, bei denen Stöße direkt auf die Dämpfungsmittel einwirken. Hierbei ergibt sich ein bestimmter Verlauf der Auslenkung der Dämpfungsmittel im Vergleich zu der Bewegung einer Dämpfungsmasse. Auch dies führt zur Unruhe im System. Mit anderen Dämpfungssystemen ist keine Kombination möglich.

Aufgabe der Erfindung ist es, einen Druckwerkzylinder dervorangehenden Art so weiterzubilden, daß neben der Vernichtung bzw. Dämpfung von Schwingungen durch Absorbtion zur Unterdrükkung der Grundfrequenz für Biege- und Drehschwingungen auch der "elastische Stoß", der beim Überrollen der Zylinderkanäle auftritt, den Dämpfungsmitteln zugeleitet wird.

Diese Aufgabe wird durch die Anwendung der Merkmale des kennzeichnenden Teils des Anspruchs 1 gelöst. Weiterbildungen ergeben sich aus den Unteransprüchen und aus der Beschreibung in Verbindung mit den Zeichnungen. In diesen zeigen jeweils schematisch:
Fig. 1 und 2: Längsschnitte durch Druckwerkzylinder mit den erfindungsgemäßen Dämpfungselementen,
Fig. 3: einen Querschnitt erfindungsgemäßer Dämpfungselemente und
Fig. 4 ein weiteres Ausführungsbeispiel von erfindungsgemäßen Dämpfungselementen.

Fig. 1 zeigt im Längsschnitt einen Druckwerkzylinder mit einem nicht näher dargestellten, in Achsrichtung verlaufenden Kanal, in dem in üblicher Weise Mittel zum Befestigen von Gummitüchern oder Druckplatten positioniert sind. Der in Fig. 1 dargestellte Druckwerkzylinder umfaßt einen Zylindermantel 1 und Zylinderzapfen 2, 3, über die der dargestellte Druckwerkzylinder in Seitenwänden gelagert werden kann.

Da in der Mitte der Druckwerkzylinder die Schwingungen am größten sind, wird bei der Ausführungsform gemäß Fig. 1 ein den Zylinder diametrisch durchsetzender Steg angeordnet, der mit seinen beiden Enden am Zylindermantel 1 befestigt ist. Über diesen Steg 4 werden bei der Kanalüberrollung auftretende Schwingungen Dämpfungselementen 7 bis 10 vorzugsweise über Arme 5 und 6, die etwa kreuzförmig mit dem Steg 4 verbunden sind, zugeführt. Die Dämpfungselemente bestehen vorzugsweise aus Dreh- und Biegefedern. Wie Fig. 1 erkennen läßt, sind symmetrisch beiderseits des Obertragungssteges 4 Dämpfungselemente 7, 8 bzw. 9, 10 angeordnet. Diese sind jeweils L-förmig ausgestaltet. An einer Seite ist jeweils ein Schenkel mit dem Ende einer der Arme 5, 6 verbunden, während ein Ende des anderen Schenkels dicht unterhalb des Zylindermantels 1 endet. Dadurch wird erfindungsgemäß eine Stoßstelle 11 zwischen dem jeweiligen Dämpfungselement 7 bis 10 gebildet, wodurch in vorteilhafter Weise der bei der Kanalüberrollung auftretende elastische Stoß über diese Stoßstellen 11 den Dämpfunngselementen in Form von Dreh-und Biegefedern 7 bis 10 zugeleitet werden kann, um insbesondere die erste Schwingung (Grundfrequenz) für Biege- und Drehschwingungen zu dämpfen. Die Dämpfungselemente 7 bis 10 sind in elastischem Material 12 eingebettet.

Erfindungsgemäß bietet somit der in Fig. 1 dargestellte Druckwerkzylinder die Möglichkeit, bei der Kanalüberrollung auftretende Dreh- und Biegeschwingungen über mit dem Zylindermantel 1 fest verbundene Stege den Dämpfungselementen 7 bis 10 zuzuleiten, so daß diese absorbiert werden und außerdem werden an die Dämpfungselemente 7 bis 10 über die Stoßstellen 11 bei der Kanalüberrollung auftretende elastische Stöße übertragen und gedämpft.

Fig. 2 zeigt einen Längsschnitt durch einen weiteren Druckwerkzylinder, bei dem die Dämpfungselemente und Übertragungsstege abgewandelt sind. Der in Fig. 2 dargestellte Druckwerkzylinder umfaßt einen Zylindermantel 13 und wird über Achszapfen 14 und 15 gelagert. Im Gegensatz zu der Ausführungsform gemäß Fig. 1 wird hier die Stoßstelle 11 durch einen in der Zylindermitte angeordneten Steg 16 gebildet, der mit seinen beiden Enden dicht unterhalb des Zylindermantels 13 endet. In etwa Kreuzform sind an dem Steg 16 Dbertragungsarme 17 und 18 angeordnet, über die die Stöße den Dämpfungselementen 19 bis 22 zugeführt werden. Ähnlich wie bei der Ausführungsform gemäß Fig. 1 werden auch bei der Ausführungsform gemäß Fig. 2 die Arme 17, 18 von den Dämpfungselementen 19 bis 22, die z.B. eine rohrförmige Gestalt aufweisen können, umfaßt. Jedoch ist jeweils ein Schenkel der L-förmigen Dämpfungselemente 19 bis 22 direkt mit dem Zylindermantel 13 verbunden. Dadurch wird zum einen erreicht, daß die gesamte Anordnung in der gewünschten Lage im Inneren des Druckwerkzylinders positioniert wird und zum anderen werden über die mit dem Zylindermantel 13 befestigten Schenkel der Dämpfungselemente 19 bis 22 die bei der Kanalüberrollung auftretenden Schwingungen übertragen.

Eine besonders vorteilhafte Konstruktion zeigt die Schnittdarstellung gemäß Fig. 3. Vom Zylindermantel 23 umgeben sind Dämpfungselemente 24 und 25 vorzugsweise in der Mitte positioniert, auf denen mindestens eine Stoß übertragungsscheibe 26 angeordnet ist. Die Stoßübertragungsscheibe 26 weist Ausnehmungen 27,28 auf, in die mit dem Zylindermantel 23 verbundene Übertragungsstücke 29 ragen. Dadurch werden Stoßstellen 11 gebildet, die sowohl Radialstöße als auch Drehstöße aufnehmen bzw. übertragen können. Seitlich des Übertragungsstückes 29 liegen die Stoßstellen 11 zur Obertragung von Drehstößen, während in Richtung Druckzylindermitte die Radialstoßübertragung erfolgt. Es versteht sich, daß auch den Dämpfungselementen 25 über Stege die Schwingungen zugeführt werden, die direkt vom Zylindermantel abgenommen werden.

Letztlich zeigt Fig. 4 eine weitere Variante des erfindungsgemäßen Druckwerkzylinders, bestehend aus einem Zylindermantel 30 und Achszapfen 31, 32. Mit dem Zylindermantel 30 verbunden ist ein Übertragungssteg 33, an dem jeweils an einer Seite Übertragungsarme 34, 35 befestigt sind, über die den Dämpfungselementen 36 bis 39 direkt vom Zylindermantel 30 Schwingungen zugeführt werden. Zusätzlich werden durch Stoßaufnahmestücke 40 bis 43, die mit den Dämpfungselementen 36 bis 39 verbunden sind, Stoßstellen 11 gebildet, über die vorteilhaft über den gleichen Pfad 33 zugeführte elastische Stöße bei der Kanalüberrollung übertragen und in das System aus den Dämpfungselementen 36 bis 39 zugeleitet werden.

Die Einleitung der Anregung erfolgt vorzugsweise in Zylindermitte, die Stoßstellen sind vorzugsweise in Nähe der Mitte aber auch beliebig anzuordnen.

Die Erfindung bietet somit die Möglichkeit, Absorber in Kombination mit Mitteln zur Aufnahme und Dämpfung des "elastischen Stoßes" von Biege- und Drehschwingungen anzuwenden bzw. zu nutzen, wobei jeweils die Absorber vorzugsweise in der Zylindermitte, wo der größte Ausschlag erfolgt, angeordnet sind und auch der "elastische Stoß" in der Zylindermitte dem Dämpfungssystem zugeleitet werden kann. Außerdem können, wie durch das Bezugszeichen 12 in Fig. 1 angedeutet, bei allen Ausführungsformen die Dämpfungselemente in Dämpfungsmaterialien, beispielsweise aufgeschäumte, elastische Materialien, eingebettet sein.

## Patentansprüche

1. Druckwerkzylinder mit einer Vorrichtung zur Reduzierung der durch die Kanalüberrollung angeregten Dreh- und Biegeschwingungen mit mindestens einem im Druckwerkzylinder (z.B. Fig. 1) angeordneten Dämpfungselement (7 bis 10), das durch einen an der Innenseite des Mantels (z.B. 1) des Druckwerkzylinders (z.B. Fig. 1) befestigten Steg (z.B. 4) durch Stöße beim Uberrollen der Zylinderkanäle angeregt wird, dadurch gekennzeichnet, daß das Dämpfungselement (Fig. 1, 7 bis 10) über eine Stoßstelle (11) unterhalb des Zylindermantels (1) zusätzlich beim Überrollen der Zylindergrube anregbar ist.

2. Druckwerkzylinder nach Anspruch 1, dadurch gekennzeichnet, daß die Dämpfungselemente (Fig. 1, 7 bis 10) aus Dreh- und Biegefedern bestehen, die in der Druckwerkzylindermitte etwa kreuzförmig an dem Steg (4) befestigte Arme (5, 6) umfassen.

3. Druckwerkzylinder nach Anspruch 1 oder 2, dadurch gekennzeichnet, daß die Dämpfungselemente (7 bis 10) etwa L-förmig ausgebildet sind und daß jeweils ein Schenkel eines Dämpfungselementes (z.B. 9) dicht unterhalb des Zylindermantels (1) endet und bei Durchbiegung des Zylindermantels (1) angestoßen wird.

4. Druckwerkzylinder nach einem der vorangehenden Ansprüche, dadurch gekennzeichnet, daß ein in der Zylindermitte angeordneter Steg (Fig. 2, 16) den Zylindermantel (13) diametral durchsetzt und an beiden Enden eine Stoßstelle (11) bildet und daß beidseitig des Steges (16) mit den Dämpfungselementen (19 bis 22) verbundene, am Zylindermantel (13) befestigte Stege vorgesehen sind.

5. Druckwerkzylinder nach einem der vorangehenden Ansprüche, dadurch gekennzeichnet, daß mit den Dämpfungselementen (Fig. 3, 25) Stoß- übertragungsscheiben (26) verbunden sind, die an ihrer etwa kreisförmigen Außenkontur Ausnehmungen (27, 28) aufweisen, in die zur Bildung der Stoßstelle (11) mit dem Zylindermantel (23) befestigte Übertragungsstücke (29) eingreifen.

6. Druckwerkzylinder nach Anspruch 1, dadurch gekennzeichnet, daß der den Zylindermantel (Fig. 4, 30) etwa diametrisch durchsetzende Steg (33) mit etwa rechtwinklig an diesen angesetzten Übertragungsarmen (34,35) verbunden ist, die an den Dämpfungselementen (36 bis 39) befestigt sind und daß zur Bildung der Stoßstelle (11) an dem Dämpfungselementen Stoßaufnahmestücke (40 bis 43) befestigt sind, die zur Bildung der Stoßstellen (11) dicht an den Stoßübertragungsarmen (34, 35) positioniert sind.

## Revendications

1. Cylindre de groupe imprimant équipé d'un dispositif destiné à réduire les vibrations angulaires et de flexion engendrées par le franchissement des rainures, qui comprend au moins un élément amortisseur (7 à 10) agencé dans le cylindre de groupe imprimant (par exemple figure 1 et qui est excité (par exemple figure 1 par les chocs produits au moment du franchissement des rainures des cylindres au moyen d'une âme (par exemple 4) fixée à la face intérieure de la paroi latérale (par exemple 1) du cylindre (par exemple figure 1), caractérisé en ce que l'élément amortisseur (7 à 10, figure 1) peut être excité en supplément par l'intermédiaire d'une zone d'impact (11) située sous la paroi latérale (1) du cylindre, lors du franchissement de la rainure du cylindre.

2. Cylindre de groupe imprimant selon la revendication 1, caractérisé en ce que les éléments amortisseurs (7 à 10, figure 1) sont composés de ressorts de torsion et de flexion qui entourent des bras (5, 6) fixés à l'âme (4), à peu près en forme de croix, au milieu du cylindre de groupe imprimant.

3. Cylindre de groupe imprimant selon la revendication 1 ou 2, caractérisé en ce que les éléments amortisseurs (7 à 10) présentent une forme à peu près en L et en ce qu'une branche d'un élément amortisseur (9) se termine juste au-dessous de la paroi latérale (1) du cylindre et est frappée par la flexion de la paroi latérale (1) du cylindre.

4. Cylindre de groupe imprimant selon une des revendications précédentes, caractérisé en ce qu'une âme (2,16 figure 2) disposée au milieu du cylindre traverse diamétralement la paroi latérale (13) du cylindre et forme une zone d'impact (11) à chacune de ses extrémités et en ce que, des deux côtés de l'âme (16) sont prévues des âmes reliées aux éléments amortisseurs (19 à 22), qui sont fixées à la paroi latérale (13) du cylindre.

5. Cylindre de groupe imprimant selon une des revendications précédentes, caractérisé en ce qu'aux éléments amortisseurs (25, figure 3), sont reliés des disques de transmission des chocs (26) qui présentent sur leur contour extérieur à peu près circulaire des évidements (27, 28) dans lesquels des organes de transmission (29) fixés à la paroi latérale (23) du cylindre sont engagés pour former la zone d'impact (11).

6. Cylindre de groupe imprimant selon la revendication 1, caractérisé en ce que l'âme (33) qui traverse à peu près diamétralement la paroi latérale du cylindre (30, figure 4) est reliée à des bras de transmission (34, 35) fixés à peu près perpendiculairement à cette âme, qui sont eux-mêmes fixés aux éléments amortisseurs (36 à 39) et en ce que, pour former la zone d'impact (11), sont prévus des organes de réception des chocs (40 à 43), fixés aux éléments amortisseurs, et qui sont positionnés très près des bras de transmission des chocs (34,35), pourformèr les zones d'impact (11

## Claims

1. Printing unit cylinder having a device for reducing the rotary and bending vibrations caused by rolling overthe channel, having at least one damping element (7 to 10) arranged in the printing unit cylinder (e.g. Fig. 1), which element is excited by a web (e.g. 4) secured on the inside of the casing (e.g. 1) of the printing unit cylinder (e.g. Fig. 1) by shocks on rolling over the cylinder channels, characterised in that the damping element (Fig. 1, 7 to 10) can be excited additionally when rolling over the cylinder groove by means of a shock point (11) below the cylinder casing (1).

2. Printing unit cylinder according to claim 1, characterised in that the damping elements (Fig. 1, 7 to 10) comprise torsion and bending springs which include arms (5, 6) secured more or less in a cross-shape on the web (4) in the centre of the printing unit cylinder.

3. Printing unit cylinder according to claim 1 or 2, characterised in that the damping elements (7 to 10) are of approximately L-shaped construction and in that one limb of each damping element (e.g. 9) ends just below the cylinder casing (1) and is struck when the cylinder casing (1) bends.

4. Printing unit cylinder according to one of the preceding claims, characterised in that a web (Fig. 2, 16) arranged in the middle of the cylinder crosses the cylinder casing (13) diametrically and forms a shock point (11) at both ends and in that on both sides of the web (16) webs connected to the damping elements (19 to 22) and secured on the cylinder casing (13) are provided.

5. Printing unit cylinder according to one of the preceding claims, characterised in that shock transmission discs (26) are connected to the damping elements (Fig. 3, 25) and these discs have recesses (27, 28) on their approximately circular outer contour into which transmission pieces (29), secured to the cylinder casing (23), engage to form the shock point (11).

6. Printing unit cylinder according to claim 1, characterised in that the web (33), crossing the cylinder casing (Fig. 4, 30) approximately diametrically, is joined to transmission arms (34, 35) set approximately at right angles on this web, the arms being secured to the damping elements (36 to 39), and in that to form the shock point (11) shock receiving pieces (40 to 43) are secured on the damping elements and are positioned close to the shock transmission arms (34, 35) to form the shock points (11).
